# EUROPÄISCHE PATENTSCHRIFT

(11) **EP 0 272 540 B1**
(45) Veröffentlichungstag und Bekanntmachung des Hinweises auf die Patenterteilung: **23.01.1991**
(21) Anmeldenummer: 87118147.5
(22) Anmeldetag: 08.12.1987
(51) Int. Cl.: F23Q 3/00, F23D 14/28

(54) **Aufsatzbrenner mit einem Injektorsystem für Flüssiggasbehälter**
Burner with an injector system for a liquefied-gas container
Brûleur à système d'injecteur pour réservoir à gaz liquéfié

(30) Priorität: 23.12.1986 DE 3644122
(43) Veröffentlichungstag der Anmeldung: 29.06.1988
(73) Patentinhaber: Rothenberger Werkzeuge-Maschinen GmbH, D-6000 Frankfurt am Main (DE)
(72) Erfinder: Flath, Lothar, D-6106 Erzhausen (DE); Velte, Karl-Heinz, D-6395 Weilrod - 3 (DE)
(74) Vertreter: Zapfe, Hans, Dipl.-Ing.

(56) Entgegenhaltungen:
- EP-A- 0 167 981
- EP-A- 0 221 259
- GB-A- 2 022 238
- US-A- 3 304 988
- US-A- 4 315 732

## Beschreibung

Die Erfindung betrifft einen Aufsatzbrenner für Flüssiggasbehälter mit einem Füllvolumen von weniger als 1000 cm³, mit einem aus Gasdüse, Luft-Ansaugöffnungen und Mischkanal bestehenden Injektorsystem und mit einem einstückigen Zentralkörper, der mit einem Anschlußstutzen für die Verbindung mit dem Flüssiggasbehälter, mit der Gasdüse, einem Stellventil für das verdampfte Flüssiggas, einer Anschlußöffnung für ein Brennerrohr und mit einer Piezo-Zündeinrichtung versehen ist, wobei die Gasdüse und die Anschlußöffnung eine gemeinsame Achse A, aufweisen, die die Achse A₂ des Anschlußstutzens unter einem Winkel zwischen 90° und 120° schneidet.

Ein derartiger Aufsatzbrenner ist - allerdings ohne Piezo-Zündeinrichtung - beispielhaft durch die GB-A-2 022 238 bekannt. Dabei sind vier Luft-Eintrittsöffnungen als radiale bzw. diametrale Bohrungen in einem Mischrohr angeordnet, das wiederum Teil der Gasdüse und des einstellbaren Brennerventils ist, so daß das Mischrohr, auf dessen Ende ein Brenner aufgeschraubt ist, nicht ohne weiteres, schon gar nicht von einem Heimwerker auswechselbar und durch ein Mischrohr mit einem Brenner mit anderer Flammencharakteristik auswechselbar ist. Da zwischen den radialen Luftbohrungen noch eine Restwandstärke des Mischrohres vorhanden sein muß und dieses Mischrohr auch einen geringen Außendurchmesser hat, haben die Luftbohrungen einen verhältnismäßig geringen Querschnitt. Sie sind versenkt in einem hohlzylindrischen Vorsprung des Zentralkörpers angeordnet, wobei die Verbrennungsluft nur aus der Richtung des Brenners eintreten kann und zunächst um 180 Grad umgelenkt werden muß, bevor die Mischung mit dem Brenngas stattfinden kann. Dadurch entstehen hohe Strömungswiderstände, und da ein Verbrennungsvorgang wirtschaftlich nur innerhalb sehr enger Mischungsgrenzen von Brenngas und Luft durchgeführt werden kann, ist auch die Leistung des bekannten Brenners begrenzt.

Es sind auch weitere Aufsatzbrenner für Flüssiggasbehälter bekannt, bei denen das Misch-und Brennerrohr zumindest im ersten Teil seiner Länge in Richtung der Achse des Flüssiggasbehälters verläuft. Eine hierzu schrägstehende Flamme wird durch eine Biegung im Misch- bzw. Brennerrohr erzeugt. Auch hierbei gehört zu dem Brennerrohr ein kurzer, mit dem Brennerrohr verschraubter Rohrstutzen, in dem radiale bzw. diametrale Luftbohrungen angeordnet sind. Dazu kommt, daß auch diese Luftbohrungen in ihrer Summe einen verhältnismäßig geringen Querschnitt aufweisen und jedes Brennerrohr mit einem solchen, in der Regel aus Messing bestehenden, Rohrstutzen ausgestattet sein muß, so daß eine Vorratshaltung verschieden großer Brennerrohre aufwendig ist. Soweit solche Aufsatzbrenner mit einer Piezo-Zündeinrichtung versehen sind, befindet sich diese in einem verhältnismäßig großen Kunststoffgehäuse, in dem auf der gleichen Seite eine Drucktaste für den Piezo-Zünder und ein Stellknopf für das verdampfte Gas angeordnet sind. Derartige Brenner sind äußerst kopflastig, wobei zu beachten ist, daß ein Teil der zum Einsatz gelangenden Flüssiggasbehälter schlank ausgebildet ist und eine entsprechende Bauhöhe aufweist. Es wäre jedenfalls nicht ohne weiteres möglich, unter Beibehaltung der Bauweise die Achse A, von Gasdüse und Anschlußöffnung (für das Brennerrohr) unter einem Winkel "a" zur Achse A₂ des Anschlußstutzens auszurichten, wobei dieser Winkel "a" zwischen etwa 90° und 120° liegt.

Bei sämtlichen bekannten Brennern dieser Art verläuft die Zuleitung zur Zündelektrode aus Temperaturgründen außerhalb des Brennerrohres, so daß die Fertigung aufwendig und das Brennerrohr nicht ohne weiteres austauschbar ist.

Soweit bei den bekannten Brennern Flammenstabilisatoren vorhanden sind, erzeugen diese entweder einen hohen Strömungswiderstand und/oder keinen Drall und begrenzen den Gasdurchsatz und damit die Leistung des Brenners. lnbesondere waren bisher keine Drallkörper mit Innenbohrung bekannt.

Auf dem Markt befindet sich weiterhin ein Aufsatzbrenner, bei dem der genannte Winkel "a" genau 90 Grad beträgt. Hierbei ist der Piezo-Zünder in einem seitlichen Ansatz am Zentralkörper untergebracht, und die Gaseintrittsbohrungen befinden sich wiederum in einem Zwischenstück zwischen dem Zentralkörper und dem Brennerrohr, so daß sie mithin wiederum einen relativ begrenzten Querschnitt haben.

Der Erfindung liegt die Aufgabe zugrunde, einen Aufsatzbrenner der eingangs beschriebenen Gattung anzugeben, der bei gegebenem Bauvolumen einen hohen Durchsatz an Brenngas und Verbrennungsluft ermöglicht, gut in der Hand zu halten ist und ein Auswechseln des Brennerrohres ermöglicht, ohne daß hierbei die Luft-Eintrittsöffnungen mit ausgewechselt werden müßten.

Die Lösung der gestellten Aufgabe erfolgt bei dem eingangs beschriebenen Aufsatzbrenner erfindungsgemäß dadurch, daß
a) die Piezo-Zündeinrichtung auf der dem Anschlußstutzen in Bezug auf die Achse A, von Gasdüse und Anschlußöffnung diametral gegenüberliegenden Seite des Zentralkörpers angeordnet ist, und
b) die Luft-Ansaugöffnungen beiderseits einer durch den Schnittpunkt der Achsen A" A₂ verlaufenden Symmetrieebene im Zentralkörper angeordnet sind.

Bei dem erfindungsgemäßen Aufsatzbrenner ist die Piezo-Zündeinrichtung, kurz Piezo-Zünder genannt, an einer Stelle angeordnet, an der sie bei der Handhabung des Brenners und auch im Hinblick auf die Anbringung der Luft-Ansaugöffnungen am wenigstens stört.

Dadurch wird es möglich, nicht nur die Luft-Ansaugöffnungen in den im allgemeinen aus Metall bestehenden Zentralkörper zu verlagern, sondern ihnen auch noch einen großen Eintrittsquerschnitt zu geben, der einen hohen Durchsatz von Verbrennungsluft und damit auch von Brenngas durch die Gasdüse ermöglicht. Die Folge ist bei vorgegebener Baugröße des Brenners eine wesentlich höhere Flammenleistung bei gleichzeitig besserer Durchmischung von Brenngas und Luft. In welchem Maße hierdurch der Querschnitt der Luft-Eintrittsöffnungen vergrößert werden kann, zeigt sprechend ein Blick auf Figur 2.

Weiterhin wird durch diese Bauweise das Brennerrohr mit dem Mischkanal baulich stark vereinfacht und auch leicht auswechselbar gestaltet, so daß der Brenner kurzzeitig auf unterschiedliche Brennerrohre und Flammencharakteristika umrüstbar ist. Durch den einfachen Aufbu der Brennerrohre ist auch das Zubehör weniger kostspielig.

Durch den hohen Gasdruchsatz wird auch das Innere des Brennerrohres gut gekühlt bzw. kühl gehalten, so daß es möglich geworden ist, die Zuleitung für die Zündelektrode in das Innere des `Brennerrohres; diesem gegenüber isoliert, anzuordnen.

Da die Luft-Ansaugöffnungen jetzt nicht mehr durch Bohren, sondern durch den Gießprozeß des Zentralkörpers erzeugt werden können, müssen sie auch keinen kreisförmigen Querschnitt mehr haben, sondern können einen rechteckigen oder quadratischen Querschnitt aufweisen, der größer gestaltet werden kann, als beispielsweise eine zylindrische Bohrung.

Es ist daher weiterehin von besonderem Vorteil, wenn die dem Brennerrohr abgekehrten Ränder der Luft-Ansaugöffnungen von vorn/innen nach hinten/außen abgeschrägt sind. Auf diese Weise erhält die angesaugte Luftströmung bereits innerhalb der Ansaugöffnungen eine Geschwindigkeitskomponente in Richtung des in den Mischkanal einströmenden Brenngases, wodurch die Leistung des Brenners weitere erhöht wird. Auch werden hierdurch Verwirbelungen weitgehend ausgeschlossen, wie sie beispielhaft bei einer 180-Grad-Umlenkung entstehen.

Zur Verbesserung der Handhabung im Betrieb ist es weiterhin von Vorteil, wen die Drucktaste des Piezo-Zünders in Gebrauchshaltung des Brenners über dem Einstellknopf des Stellventils angeordnet ist.

Diese Raumform ist dann besonders günstig, wenn der Zentralkörper auf seiner Außenseite ergonomisch günstig gestaltet und als Handgriff ausgebildet ist, derart, daß die Bedienungsperson die aus Aufsatzbrenner und Flüssiggasbehälter bestehende Einheit am Zentralkörper ergreifen und halten kann. Es ist als dann möglich, mit Daumen und/oder Zeigefinger sowohl den Einstellknopf für die Gasmenge als auch die Drucktaste für den Piezo-Zünder zu bedienen.

Weitere vorteilhafte Ausgestaltungen ergeben sich aus den übrigen Unteransprüchen; sie werden nachfolgend in der Detailbeschreibung noch näher erläutert.

Ein Ausführungsbeispiel des Erfindungsgegenstandes wird nachfolgend anhand der Figuren 1 bis 5 näher erläutert.

Es zeigen:
Figur 1 einen Vertikalschnitt durch einen in Gebrauchshaltung befindlichen Aufsatzbrenner, wie er für sogenannte Gas-Kartuschen verwendet wird, deren Blechmantel von einer Nadel durchstossen wird, ohne daß die Einstichöffnung wieder verschlossen werden könnte,
Figur 2 eine seitliche Außenansicht des Brenners nach Figur 1,
Figur 3 einen schematischen Radialschnitt durch den Teil des Zentralkörpers, in dem sich die Luft-Eintrittsöffnungen befinden,
Figur 4 einen Axialschnitt durch ein in den Zentralkörper einsetzbares Brennerrohr und
Figur 5 eine Vorderansicht des im Brennerrohr nach Figur 4 vorhandenen Flammenstabilisators.

In Figur 1 ist ein Aufsatzbrenner 1 im Vertikalschnitt dargestellt, dessen wesentlicher Teil ein Zentralkörper 2 ist, der aus Metall, vorzugsweise aus Messingguß besteht. Die innere und äußere Form dieses Zentralkörpers 2 wird im wesentlichen durch die räumliche Lage zweier Achsen A, und A₂ bestimmt, wie dies aus den Figuren 1 und 2 hervorgeht. Diese Achsen schneiden sich in einem gemeinsamen Schnittpunkt S.

Die Achse A, ist maßgebend für eine Anschlußöffnung 3 für ein Brennerrohr 4 sowie für die Gasdüse 5, die unter Zwischenschaltung einer hier nicht näher bezeichneten Rundschnurdichtung in den Zentralkörper 2 eingesetzt ist. Im Bereich der genannten Rundschnurdichtung berühren sich Zentralkörper und Gasdüse 5 in Kegelflächen, wobei die Kegelachse gleichfalls mit der Achse A, zusammenfällt.

Die Achse A₂ ist maßgebend für den räumlichen Verlauf eines Anschlußstutzens 6, der die Verbindung mit dem hier nicht dargestellten Flüssiggasbehälter herstellt. In dem Anschlußstutzen 6 befindet sich koaxial zur Achse A₂ eine Einstechnadel 7, die von einer Schiebehülse 8 umgeben ist, deren oberes Ende sich über eine Druckfeder 9 an einem Flansch 10 der Einstechnadel abstützt, während ihr unteres Ende unverlierbar mit einer elastomeren Dichtung 11 versehen ist. In jeder Lage ist die Schiebehülse 8 relativ zum Anschlußstutzen 6 durch eine Ringdichtung gegenüber einer zylindrischen Bohrung 12 im Anschlußstutzen 6 abgedichtet.

Der Anschlußstutzen 6 ist in ein Gehäuse 13 eingesetzt, von dem nur die obere Wand gezeigt ist. In dieser Lage wird der Anschlußstutzen 6 durch eine Überwurfmutter 14 gehalten. Beim Ansatz eines Flüssiggasbehälters, beispielsweise einer Kartusche, in das Gehäuse 13, wird der Flüssiggasbehälter perforiert und über einen hier nicht sichtbaren Kanal in der Einstechnadel 7 mit einem weiteren Gaskanal 15 verbunden, der sich im Innern des Anschlußstutzens 6 befindet.

Die Erfindung ist jedoch von der Art und Beschaffenheit der Kupplung mit dem Flüssiggasbehälter unabhängig; es kann auch jede andere Art von Kupplung verwendet werden, z.B. Schraubgewinde, Klemmkrallen mit Spannmutter oder Steuerkurven etc.

Der Gaskanal 15 mündet in einen Zylinderspalt 16 zwischen Gasdüse 5 und Zentralkörper 2. Von diesem Zylinderspalt kann das verdampfte Gas über Schrägbohrungen in einen Ventilkörper 17 eintreten, der am hinteren Ende der Gasdüse 5 gebildet ist. In diesem Ventilkörper 17 befindet sich eine Ventilnadel 18, die über ein Stellgewinde 19 gegenüber einer zur Achse A, koaxialen Ventilbohrung 20 verstellbar ist. Die der Ventilbohrung 20 gegenüberliegende Spitze der Ventilnadel 18 ist kegelförmig ausgebildet. Zur Betätigung der Ventilnadel 18 ist deren anderes Ende mit einem gerändelten Stellknopf 21 versehen. Daraus ergibt sich, daß die über die Einstechnadel 7 in den Anschlußstutzen 6 eintretende und durch die Gasdüse 5 wieder austretende Menge an verdampftem Gas in weiten Grenzen regelbar ist.

Die Gasdüse 5 bildet zusammen mit Luft-Ansaugöffnungen 22 und einem als Düse ausgebildeten Mischkanal 23 ein an sich bekanntes Injektorsystem, um ein im wesentlichen stöchiometrisches Gemisch aus Brenngas (aus der Gasdüse 5) und aus Umgebungsluft (durch die Luft-Ansaugöffnungen 22) zu erzeugen. Weitere Einzelheiten des Brennerrohres 4 werden nachfolgend anhand der Figuren 4 und 5 näher erläutert.

Die beiden Achsen A, und A₂ definieren eine in Betriebshaltung senkrechte Symmetrieebene. Es ist aus den Figuren 1 und 3 ersichtlich, daß eine dort vorhandene Piezo-Zündeinrichtung 24 auf der dem Anschlußstutzen 6 in Bezug auf die Achse A, von Gasdüse 5 und Anschlußöffnung 3 diametral gegenüberliegenden Seite des Zentralkörpers 2 angeordnet ist. Weiterhin ist aus den Figuren 1 und 2 ersichtlich, daß die Luft-Ansaugöffnungen 22 beiderseits der genannten Symmetrieebene E-E in dem Zentralkörper 2 angeordnet sind. Wie insbesondere unter Zuhilfenahme der Figur 3 hervorgeht, sind im Zentralkörper 2, der an dieser Stelle eine leicht kegelförmige Außenfläche 2a besitzt, zwei Luft-Ansaugöffnungen 22 vorhanden, deren Öffnungswinkel "ß" in . der Außenfläche 2a des Zentralkörpers 2, bezogen auf die Achse A, 72 Grad beträgt. Daraus ergibt sich, daß für die Ansaugöffnungen ein erheblicher Teil des Umfangs des Zentralkörpers zur Verfügung gestellt worden ist.

Wie sich wiederum insbesondere aus den Figuren 1 und 2 ergibt, weisen die Luft-Ansaugöffnungen 22 einen im wesentlichen rechteckigen Umriß auf. Sie liegen in der Projektion auf die genannte Symmetrieebene, aus der Richtung des Brennerorhs 4 gesehen, unmittelbar vor dem Schnittpunkt S der Achsen A₁ und A₂.

Aus Figur 2 geht hervor, daß die dem Brennerrohr 4 abgekehrten Ränder 22a der Luft-Ansaugöffnungen 22 von vorn/innen nach hinten/außen abgeschragt sind. Dieser abgeschrägte Bereich ist durch Linien angedeutet, die parallel zur Achse A, verlaufen. Dadurch erhält die Luftströmung bereits beim Eintritt in die Ansaugöffnungen 22 eine Geschwindigkeitskomponente in Richtung auf das Brennerrohr 4.

Wie wiederum besonders deutlich aus Figur 1 hervorgeht, ist die Piezo-Zündeinrichtung 24 in einem an den Zentralkörper 2 angeformten Gehäuseansatz 2b untergebracht, und die Drucktaste 25 für den Zündmechanismus ist in Gebrauchshaltung des Brenners über dem Einstellknopf 21 des Stellventils angeordnet. Weiterhin ist erkennbar, daß die Drucktaste 25 außer im Gehäuseansatz 2b auch in einer unter der Drucktaste liegenden Nut 26 des Zentralkörpers 2 geführt ist. Dadurch wird eine Langzeit bestriebssichere Führung der in der Regel stark beanspruchten Drucktaste 25 erreicht. Die Piezo-Zündeinrichtung 24 ist an sich bekannt; sie ist als einbaufertige Baugruppe im Handel erhältlich. Zwischen der Piezo-Zündeinrichtung 24 und der Drucktaste 25 befindet sich noch eine Druckfeder 27, die der Piezo-Zündeinrichtung die erforderliche Beschleunigungsgeschwindigkeit für deren beweglichen Teil (Hammer) verleiht. Da diese Einzelheiten Stand der Technik sind, wird hierauf nicht näher eingegangen Von der Piezo-Zündeinrichtung 24 führt eine Leitung 28 zu einer im Brennerrohr angeordneten Zündelektrode, worauf in Verbindung mit Figur 4 noch näher eingegangen werden wird.

Das Brennerrohr 4 gemäß Figur 4 besitzt einen zylindrischen Metallmantel 29, in dem der Mischkanal 23 untergebracht ist. An seinem hinteren Ende ist der Metallmantel 29 mit einem Außengewinde 30 versehen, das zum auswechselbaren Einschrauben in die Anschlußöffnung 3 dient. Der Mischkanal 23 ist wiederum koaxial in einem rohrförmigen Isolierstoffeinsatz 31 angeordnet, dessen Einlaufkante 31a und dessen Auslaufkante 31b zur Erzeugung eines Düseneffekts abgeschrägt sind. Der Isolierstoffeinsatz 31 ist von einem Isolierrohr 32 umgeben, und zwischen den beiden ist eine Zuleitung 33a zu einer Zündelektrode 33 geführt, die im vorderen Teil des Brennerrohres 4 liegt. Die Zuleitung 33a liegt im Innern des Brennerohres. Isolierstoffeinsatz und Isolierrohr können aus Kunststoff (ggf. mit Glasfasern verstärkt) oder aus keramischen Werkstoffen bestehen. Bei hoher Temperaturbelastung sind keramische Werkstoffe vorzuziehen.

Im vorderen Teil des Brennerrohres 4 ist ein Flammenstabilisator 34 angeordnet, dessen Einzelheiten aus Figur 5 ersichtlich sind. Die Zündelektrode 33 liegt in Strömungsrichtung des Gasgemischs gesehen, vor dem Flammenstabilisator 34, der aufgrund seiner metallischen Verbindung mit dem Brennerrohr 4 die Gegenelektrode bildet. Die Flamme brennt jedoch ausschließlich vor dem Flammenstabilisator 34, in Figur 4 über diesem. Wie sich aus Figur 5 ergibt, besteht der Flammenstabilisator 34 aus einem koaxialen Innenrohr 34a, von dem in Richtung auf den Metallmantel 29 radiale Leitschaufeln 34b ausgehen, die in Richtung der Achse A,-A, des Brennerrohres einen schraubenförmigen Verlauf haben, so daß den Gasen eine Drallbewegung erteilt wird, die sich stabilisierend auch auf die über dem Stabilisator 34 brennende Flamme auswirkt. Dies ist ganz deutlich an einer Schichtung der Flamme zwischen einem sehr heißen Flammenkern und einem weniger heißen Flammenmantel zu erkennen. Außen sind die Leitschaufeln 34b einstückig von einem Außenrohr 34c umgeben. Die beidseitigen Stirnflächen von Innenrohr 34a, Leitschaufeln 34b und Außen rohr 34c liegen in planparallelen Ebenen 34d und 34e.

Durch die bvesondere Gestaltung des Flammenstabilisators, insbesondere durch dessen Mittenöffnung 34f im Innenrohr der Gasdurchsatz in Sinne einer Leistungserhöhung und flammenstabilisierung bei gleichzeitiger guter Kühlung des Brennerohres weiter gesteigert.

## Patentansprüche

1. Aufsatzbrenner für Flüssiggasbehalter mit einem Füllvolumen von weniger als 1000 cm³, mit einem aus Gasdüse, Luft-Ansaugöffnungen und Mischkanal bestehenden Injektorsystem und mit einem einstückigen Zentralkörper, der mit einem Anschlußstutzen für die Verbindung mit dem Flüssiggasbehälter, mit der Gasdüse, einem Stellventil für das verdampfte Flüssiggas, einer Anschlußöffnung für ein Brennerrohr und mit einer Piezo-Zündeinrichtung versehen ist, wobei die Gasdüse und die Anschlußöffnung eine gemeinsame Achse A, aufweisen, die die Achse A₂ des Anschlußstutzens 6 unter einem Winkel zwischen 90° und 120° schneidet, dadurch gekennzeichnet, daß
a) die Piezo-Zündeinrichtung (24) auf der dem Anschlußstutzen (6) in Bezug auf die Achse (A,) von Gasdüse (5) und Anschlußöffnung (3) diametral gegenüberliegenden Seite des Zentralkörpers (2) angeordnet ist und
b) die Luft-Ansaugöffnungen (22) beiderseits einer durch den Schnittpunkt der Achsen A" A₂ verlaufenden Symmetrieebene im Zentralkörper (2) angeordnet sind.

2. Aufsatzbrenner nach Anspruch 1, dadurch gekennzeichnet, daß zwei Luft-Ansaugöffnungen (22) vorhanden sind, deren Öffnungswinkel β in der Außenfläche (2a) des Zentralkörpers (2), bezogen auf die Achse A, der Gasdüse (5) und der Anschlußöffnung (3) jeweils mindestens 60°, vorzugsweise mindestens 70°, und deren Länge in Richtung der Achse A, mindestens 60% des Umfangs beträgt.

3. Aufsatzbrenner nach Anspruch 2, dadurch gekennzeichnet, daß die Luft-Ansaugöffnungen (22) einen im wesentlichen rechteckigen Umriß aufweisen.

4. Aufsatzbrenner nach Anspruch 3, dadurch gekennzeichnet, daß die Luft-Ansaugöffnungen (22) in der Projektion auf die genannte Symmetrieebene, aus der Richtung des Brennerrohres (4) gesehen, unmittelbar vor dem Schnittpunkt "S" der Achsen A, und A2 liegen.

5. Aufsatzbrenner nach Anspruch 3, dadurch gekennzeichnet, daß die dem Brennerrohr (4) abgekehrten Ränder (22a) der Luft-Ansaugöffnungen (22) von vorn/innen nach hinten/außen abgeschrägt sind.

6. Aufsatzbrenner nach Anspruch 1, dadurch gekennzeichnet, daß die Zuleitung (33a) zu einer Zündelektrode (33) innerhalb des Brennerrohres (4) angeordnet ist.

7. Aufsatzbrenner nach Anspruch 1, dadurch gekennzeichnet, daß das Brennerrohr (4) einen Metallmantel (29) aufweist, in dem ein den Mischkanal (23) enthaltender, rohrförmiger lsolierstoffeinsatz (31) angeordnet ist.

8. Aufsatzbrenner nach Anspruch 7, dadurch gekennzeichnet, daß die Einlauf- (31a) und die Auslaufkante (31b) des Isolierstoffeinsatzes (31) abgeschrägt sind.

9. Aufsatzbrenner nach Anspruch 7, dadurch gekennzeichnet, daß der Isolierstoffeinsatz (31) von einem Isolierrohr (32) umgeben ist und daß zwischen beiden eine Zündelektrode (33) bis in den vorderen Teil des Brennerrohres (4) geführt ist.

10. Aufsatzbrenner nach Anspruch 1, dadurch gekennzeichnet, daß im vorderen Teil des Brennerrohres (4) ein Flammenstabilisator (34) angeordnet ist.

11. Aufsatzbrenner nach Anspruch 10, dadurch gekennzeichnet, daß der Flammenstabilisator (34) ein Innenrohr (34a) aufweist, von dem sich einen Strömungsdrall erzeugende Leitschaufeln (34b) nach außen erstrecken.

12. Aufsatzbrenner nach Anspruch 10, dadurch gekennzeichnet, daß die Zündelektrode (33), in Strömungsrichtung gesehen, vor dem Flammenstabilisator (34) liegt, der die Gegenelektrode ist.

13. Aufsatzbrenner nach Anspruch 1, dadurch gekennzeichnet, daß die Piezo-Zündeinrichtung (24) in einem an den Zentralkörper (2) angeformten Gehaüseansatz (2b) untergebracht ist und daß die Drucktaste (25) für den Zündmechanismus in Gebrauchshaltung des Brenners über dem Einstellknopf (21) des Stellventils angeordnet ist.

14. Aufsatzbrenner nach Anspruch 13, dadurch gekennzeichnet, daß die Drucktaste (25) außer im Gehäuseansatz (2b) auch in einer unter der Drucktaste liegenden Nut (26) des Zentralkörpers (2) geführt ist.

## Revendications

1. Brûleur rapporté pour récipients de gaz liquéfié d'une contenance de moins de 1000 cm³, comprenant un système injecteur composé d'une buse de gaz, d'ouvertures d'aspiration d'air et d'un canal de mélange, et un corps central en une seule pièce qui est muni d'une tubulure de raccordement pour la liaison avec le récipient de gaz liquéfié, de la buse de gaz, d'un robinet de réglage pour le gaz liquéfié vaporisé, d'une ouverture de raccordement pour un tube de brûleur et d'un dispositif d'allumage piézo-électrique, la buse de gaz et l'ouverture de raccordement présentant un axe commun A, qui coupe l'axe A₂ de la tubulure de raccordement en formant un angle compris entre 90° et 120°, caractérisé en ce que
a) le dispositif d'allumage piézo-électrique (24) est agencé sur le côté du corps central (2) qui est diamétralment opposé à la tubulure de raccordement (6), par rapport à l'axe (A,) de la buse de gaz (5) et de l'ouverture de raccordement (3), et
b) les ouvertures d'aspiration d'air (22) sont disposées dans le corps central (2), de part et d'autre d'un plan de symétrie qui passe par le point d'intersection des axes A" A₂.

2. Brûleur rapporté selon la revendication 1, caractérisé en ce qu'il est prévu deux ouvertures d'aspiration (2) dont l'angel d'ouverture (3 mesuré dans la surface extérieure (2a) du corps central (2), avec son sommet sur l'axe A, de la buse de gaz (5) et de l'ouverture de raccordement (3), est d'au moins 60°, de préférence d'au moins 70°, tandis que la longueur de ces ouvertures, mesurée parallèlement à l'axe A₁, représente au moins 60% de la circonférence.

3. Brûleur rapporté selon la revendication 2, caractérisé en ce que les ouvertures d'aspiration d'air (22) présentent un contour sensiblement rectangulaire.

4. Brûleur rapporté selon la revendication 3, caractérisé en ce que les ouvertures d'aspiration d'air (22) se trouvent, considérées en projection sur l'axe de symmétrie précité, et vues dan la direction du tube (14) du brûleur, immédiatement en amont du point d'intersection (S) des axes A, et A₂.

5. Brûleur rapporté selon la revendication 3, caractérisé en ce que les bords (22a) des ouvertures d'aspiration d'air (22) qui sont les plus éloignés du tube (4) du brùleur sont chanfreinés dans le sens allant d'une position avant intérieure vers une position arrière extérieure.

6. Brûleur rapporté selon la revendication 1, caractérisé en ce que le conducteur d'amenée du courant (33a) menant à une électrode d'allumage (33) est disposé à l'intérieur du tube (4) du brûleur.

7. Brûleur rapporté selon la revendication 1, caractérisé en ce que le tube (4) du brûleur présente une enveloppe métallique dans laquelle est disposée une fourrure tubulaire isolante (31) qui contient le canal de mélange (23).

8. Brûleur rapporté selon la revendication 7, caractérisé en ce que le bord d'entrée (31a) et le bord de sortie (31b) de la fourrure isolante (31) sont chanfreinés.

9. Brûleur rapporté selon la revendication 7, caractérisé en ce que la fourrure en matière isolante (31) est entourée d'un tube isolant (32) et en ce que, entre les deux, est enfilée une électrode d'allumage (33) menant jusqu'à la partie avant du tube (4) du brûleur.

10. Brûleur rapporté selon la revendication 1, caractérisé en ce que, dans la partie avant du tube (4) du brûleur est disposé un stabilisateur de flamme (34).

11. Brûleur rapporté selon la revendication 10, caractérisé en ce que le stabilisateur de flamme (34) présente un tube intérieur (34a) d'où partent, en allant vers l'extérieur, des aubes directrices (34b) qui engrendrent un vrillage de l'écoulement.

12. Brûleur rapporté selon la revendication 10, caractérisé en ce que l'électrode d'allumage (33) se trouve, considérée dans le sens de l'écoulement, en amont du stabilisateur de flamme (34) qui constitué la contre-électrode.

13. Brûleur rapporté selon la revendication 1, caractérisé en ce que le dispositif d'allumage piézo-électrique (24) est logé dans un bossage formant boîtier (2b) formé sur le corps central (2) et en ce que le poussoir (25) prévu pour le mécanisme d'allumage est disposé au-dessus du bouton de commande (21) du robinet de réglage dans la position d'utilisation du brûleur.

14. Brûleur rapporté selon la revendication 13, caractérisé en ce que le poussoir (25) est guidé, non seulement dans le bossage formant boîtier (2b) mais aussi dans une rainure (26) du corps central (2) qui se trouve sous le poussoir.

## Claims

1. Push-on torch for liquid-gas containers with a capacity of less than 1000 cm³, with an injector system comprising a gas nozzle, air-intake apertures and mixing channel, and with a one-piece central body, which is provided with a connecting socket to connect the liquid-gas container, with a gas nozzle, a control valve for vapourised liquid gas, a connecting aperture for a blow torch, and with a piezo-ignition means, in which respect the gas nozzle and the connecting aperture have a mutual axis A, which intersects axis A₂ of the connecting socket at an angle of between 90° and 120°, characterised in that
a) the piezo-ignition means (24) is arranged at the side of the central body (2), which is located diametrically opposite the connecting socket (6) relative to axis A, of gas nozzle (5) and connecting aperture (3), and
b) the air-intake apertures (22) are arranged in the central body (2) on both sides of a plane of symmetry extending through the intersecting point of axes A₁, A₂.

2. Push-on torch according to claim 1, characterised in that two air-intake apertures (22) are provided, that their opening angles P in the outside surface (2a) of the central body (2), relative to axis A, of gas nozzle (5) and the connecting aperture (3) are each at least 60°, preferably at least 70°, and that the length in the direction of axis A₁ is at least 60° of the circumference.

3. Push-on torch according to claim 2, characterised in that the air-intake apertures (22) are substantially rectangular in shape.

4. Push-on torch according to claim 3, characterised in that the air-intake apertures (22) in the projection to said plane of symmetry are placed immediately ahead of intersecting point "S" of axis A, and A₂, as seen in the direction of the torch pipe (4).

5. Push-on torch according to claim 3, characterised in that the surfaces of the air-intake apertures (22) facing away from the torch pipe (4), are sloped from front/inside to rear/outside.

6. Push-on torch according to claim 1, characterised in that the connection (33a) to an ignition electrode (33) is arranged inside the torch pipe (4).

7. Push-on torch according to claim 1, characterised in that the torch pipe (4) has a metal casing (29), in which is arranged a tubular insulation- material insert, including the mixing channel (23).

8. Push-on torch according to claim 7, characterised in that the intake- (31a) and the outlet surface (31 b) of the insulating-material insert (31) are sloped.

9. Push-on torch according to claim 7, characterised in that the insulating-material insert (31) is encapsulated by an insulating pipe (32), and that an ignition electrode (33) is placed in between, extending to the forward part of the torch pipe (4).

10. Push-on torch according to claim 1, characterised in that a flame stabiliser (34) is arranged in the forward part of the torch pipe (4).

11. Push-on torch according to claim 10, characterised in that the flame stabiliser (34) has an inner tube (34a) from where guide fins (34b) extend outwardly, creating a flow whirl.

12. Push-on torch according to claim 10, characterised in that the ignition electrode (33) is located in front of the flame stabiliser (34) forming the counter electrode, seen in the flow direction.

13. Push-on torch according to claim 1, characterised in that the piezo-ignition means (24) is arranged inside a housing attachment (2b) to the central body (2), and that the push button (25) for the ignition mechanism is arranged above the adjusting knob (21) of the adjusting valve, seen in the operating position of the torch.

14. Push-on torch according to claim 13, characterised in that the push button (25) is guided both in the housing attachment (2b) and in a groove (26) of the central body (2), located underneath the push-button.
